# EUROPÄISCHE PATENTSCHRIFT

(11) **EP 3 152 509 B1**
(45) Veröffentlichungstag und Bekanntmachung des Hinweises auf die Patenterteilung: **12.12.2018**
(21) Anmeldenummer: 15727310.3
(22) Anmeldetag: 03.06.2015
(51) Int. Cl.: F28D 9/00, F28F 9/26

(54) **STAPELSCHEIBENWÄRMEÜBERTRAGER**
STACKED-PLATE HEAT EXCHANGER
ÉCHANGEUR DE CHALEUR À PLAQUES EMPILÉES

(30) Priorität: 06.06.2014 DE 102014008426
(43) Veröffentlichungstag der Anmeldung: 12.04.2017
(73) Patentinhaber: Mahle International GmbH, 70376 Stuttgart (DE)
(72) Erfinder: DRÄNKOW, Andreas, 71296 Heimsheim (DE)
(74) Vertreter: Wasmuth, Rolf
(86) Internationale Anmeldenummer: PCT/EP2015/001129
(87) Internationale Veröffentlichungsnummer: WO 2015/185213

(56) Entgegenhaltungen:
- EP-A1- 2 466 241
- EP-A2- 2 267 390
- DE-U1- 20 010 816

## Beschreibung

Die Erfindung betrifft eine Vorrichtung zur Wärmeübertragung, umfassend einen Stapelscheibenwärmeübertrager und einen Gegenflansch, wobei der Stapelscheibenwärmetauscher aus mehreren wannenförmigen Platten besteht, die zur Bildung von benachbarten Hohlkammern mit ihren hochstehenden Rändern ineinander liegend auf Abstand gestapelt und stoffschlüssig verbunden sind.

Stapelscheibenwärmeübertrager dieser Art sind aus der EP 0 623 798 A2 bekannt. Solche Wärmeübertrager werden im Allgemeinen unmittelbar am Gegenflansch, beispielsweise einem Motorblock, befestigt und sind im Betrieb vergleichsweise hohen Querbeschleunigungskräften unterworfen. Die wannenförmigen Stapelscheiben sind dabei so orientiert, dass die Ränder der einzelnen Wannenscheiben vom Gegenflansch wegzeigen. Bei solchen Bauarten bildet die unterste, dem Gegenflansch am nächsten befindliche wannenförmige Platte das schwächste Glied im Hinblick auf die Festigkeit. Insbesondere diese wannenförmige Platte ist der Gefahr ausgesetzt, sich im Betrieb zu verformen, so dass im schlimmsten Fall der Wärmeübertrager beschädigt wird und nicht mehr funktionsfähig ist. Zur Erhöhung der Stabilität wird nach dem Stand der Technik die unterste der Anzahl von Platten auf einer Grundplatte befestigt, wobei die Grundplatte in der Grundplattenhauptebene eine Vertiefung aufweist, in die der Stapelscheibenwärmeübertrager eingesetzt und mit der Grundplatte verbunden werden kann, wie es in der EP 2 295 916 A2 beschrieben ist. Diese Grundplatte dient neben der Stabilisierung der Stapelscheiben zur Befestigung des Wärmeübertragers an einem Gegenflansch.

Die beschriebene Grundplatte muss aus Stabilitätsgründen sehr viel dicker und schwerer sein als die einzelnen Stapelscheiben des Wärmeübertragers.

Die DE 200 10 816 U1 zeigt einen Stapelscheiben-Wärmeübertrager, gemäß dem Oberbegriff des Anspruchs 1, der so auf einen Motorblock geschraubt ist, dass die umgebogenen Ränder der einzelnen Stapelscheiben zum Motorblock hin zeigen. Die unterste, dem Motorblock zugewandte Wärmeübertragungsplatte weist einen nach außen abstehenden Rand mit laschenartigen Erweiterungen auf, über die der Stapelscheiben-Wärmeübertrager am Motorblock befestigt ist.

Die EP 2 466 241 A1 zeigt einen Wärmetauscher mit versteifter Anschlussplatte. Die umgebogenen Ränder der einzelnen Wannenelemente des Wärmetauschers zeigen in Richtung der Anschlussplatte, über die der Wärmetauscher an einem Objekt befestigt werden kann. Aufgabe der Erfindung ist es, das Gewicht des gesamten Bauelements zu reduzieren und die Herstellung einfacher zu gestalten. Diese Aufgabe wird durch eine Vorrichtung zur Wärmeübertragung mit den Merkmalen des Anspruchs 1 gelöst.

Auf die beschriebene Grundplatte kann verzichtet werden, indem die äußerste wannenförmige Platte auf der Seite des Wärmetauschers, zu der die hochgebogenen Ränder der wannenförmigen Stapelscheiben hinzeigen, durch eine etwas stabilere, ebenfalls wannenförmige Verstärkungsscheibe ersetzt wird und der Stapelscheibenwärmeübertrager umgedreht auf dem Gegenflansch befestigt wird. Sonst ist es üblich, den Wärmeübertrager so zu befestigen, dass die Ränder der wannenförmigen Platte vom Gegenflansch wegzeigen. Hier hingegen zeigen sie zum Gegenflansch hin. Dadurch wird es möglich, die Ränder und/oder entsprechende Fortsätze der Ränder der dem Gegenflansch am nächsten befindlichen Verstärkungsscheibe als Befestigungslaschen für das gesamte Bauelement am Gegenflansch zu nutzen.

Durch die Materialeinsparung und die vereinfachte Herstellungsweise können die Produktionskosten für das Bauteil gesenkt werden.

Neben der erwünschten Gewichtsreduzierung ergibt sich als weiterer Vorteil eine geringere Belastung für die dem Gegenflansch am nächsten befindliche Verstärkungsscheibe, da dieses Teil durch die andere Art der Befestigung im Vergleich zum Stand der Technik keiner Biegespannung mehr ausgesetzt ist, sondern lediglich einer Zugbeanspruchung unterliegt.

Ein weiterer Vorteil gegenüber dem Stand der Technik ist eine Reduzierung der Häufigkeit von druckbedingten Undichtigkeiten. Beim Betrieb eines Stapelscheibenwärmeübertragers kommt es zu einer Erhöhung des Innendrucks. Bei einer Anbringung des Stapelscheibenwärmeübertragers an einem Gegenflansch nach dem Stand der Technik führt dies zu einer Biegewechselspannung in den Verbindungsstellen zwischen dem Stapelscheibenblock und der Grundplatte, die auf dem Gegenflansch beispielsweise mit Schrauben befestigt ist. Risse in dieser Verbindungsstelle können die Dichtigkeit des gesamten Wärmeübertragers beeinflussen und so dessen Funktion in Frage stellen. Dieses Problem wird bei einer erfindungsgemäßen Ausführung eines Stapelscheibenwärmeübertragers und der hier vorgeschlagenen Anbringung am Gegenflansch vollständig vermieden.

Durch das Vorhandensein einer Nut im Gegenflansch, in die der Rand und/oder auch eventuell vorhandene Laschen der gegenflanschseitigen Verstärkungsplatte ganz oder teilweise passen, werden die Positionierung des Stapelscheibenwärmetauschers bei seiner Anbringung und die spätere Befestigung am Gegenflansch erleichtert.

Eine weitere vorteilhafte Ausgestaltung der Erfindung die Dichtigkeit des Systems aus Stapelscheibenwärmeübertrager und Gegenflansch betreffend, ist im Anspruch 2 angegeben. Durch das Einstecken von am Wärmeübertrager befestigten Stutzen in den Gegenflansch können bei entsprechender Ausformung des Gegenflansches Radialdichtungen eingesetzt werden. Der erfindungsgemäße Einsatz von diesen, die Verbindungsstutzen umlaufenden Radialdichtungen, reduziert bzw. vermeidet einen Dichtigkeitsverlust während des Betriebs, zu dem es bei einer Ausführung nach dem Stand der Technik im Falle eines Abhebens der Grundplatte des Stapelscheibenwärmeübertragers vom Gegenflansch kommen kann. Bei diesem Vorgang können die nach dem Stand der Technik verwendeten axialen Dichtungen ihre Wirkung verlieren. Dies wird bei einer Ausführung nach Anspruch 1 vermieden.

Ausführungsbeispiele der Erfindung sind nachstehend anhand der Zeichnung näher erläutert. In der Zeichnung zeigt:
- Fig. 1: einen erfindungsgemäßen Stapelscheibenwärmeübertrager und den dazu passenden Gegenflansch,
- Fig. 2: einen Querschnitt des Stapelscheibenwärmeübertragers und des Gegenflansches aus Fig. 1.

Im oberen Teil von Fig. 1 ist ein Ausführungsbeispiel eines erfindungsgemäßen Stapelscheibenwärmeübertragers gezeigt. Die Ränder von wannenförmigen, ineinander gestapelten Platten 1 zeigen nach unten zu einem Gegenflansch 7 hin. An der oberen Seite ist der Stapelscheibenwärmeübertrager mit einer verstärkten Platte 2 abgeschlossen. Auch das untere Ende ist mit einer verstärkten Platte 3 abgeschlossen. An den Rändern dieser Platte 3 befinden sich laschenartige Fortsätze 4, mit denen der Stapelscheibenwärmeübertrager auf einem im unteren Teil von Fig. 1 abgebildeten Gegenflansch 7 befestigt werden kann. Beim Zusammenfügen des Stapelscheibenwärmeübertragers und des Gegenflansches werden zwei Stutzen 5 in entsprechende Löcher im Gegenflansch 7 eingepasst. Dabei entsteht ein Hohlraum für Radialdichtungen 6. Das Zusammenfügen wird durch eine in den Gegenflansch 7 eingelassene Nut 9, in die der Rand der Verstärkungsplatte 3 eingepasst wird, erleichtert.

Fig. 2 zeigt einen Querschnitt der beiden ineinandergefügten Bauteile aus Fig. 1. Dabei wird insbesondere ein Hohlraum sichtbar, in dem sich die Radialdichtung 6 nach der Verbindung des Stapelscheibenwärmeübertragers und des Gegenflansches befindet. Außerdem sind Schrauben 8 sichtbar, mit denen die Laschen 4 am Gegenflansch 7 befestigt werden können, wie in Anspruch 3 vorgeschlagen.

## Patentansprüche

1. Vorrichtung zur Wärmeübertragung, umfassend einen Stapelscheibenwärmeübertrager und einen Gegenflansch, wobei der Stapelscheibenwärmeübertrager aufweist:
- eine Anzahl von wannenförmigen Platten (1) mit einem hochstehenden Rand, wobei die Platten zur Bildung von benachbarten Hohlkammern mit dem Rand ineinander liegend auf Abstand gestapelt und gefügt sind, und
- an beiden Enden des Stapelscheibenwärmeübertragers abschließende, ebenfalls wannenförmige, Verstärkungsplatten (2, 3), wobei an den Rändern der dem Gegenflansch (7) zugewandten Verstärkungsplatte (3), deren Ränder vom Stapel weg zeigen, eine Vorrichtung vorgesehen ist, um den gesamten Wärmeübertragerstapel an dem Gegenflansch (7) zu befestigen
**dadurch gekennzeichnet, dass** die gegenflanschseitige der Verstärkungsplatten (3) des Stapelscheibenwärmeübertragers und der Gegenflansch (7) so geformt sind, dass der Rand der Verstärkungsplatte (3) in eine nicht notwendigerweise ganz umlaufende Nut (9) am Gegenflansch (7) passt, und dass die gegenflanschseitige Verstärkungsplatte (3) so dimensioniert ist, dass ein Teil des Randes den Gegenflansch (7) formschlüssig überlappt.

2. Vorrichtung nach Anspruch 1,
**dadurch gekennzeichnet, dass** auf der gegenflanschseitigen der beiden Verstärkungsplatten (3) mindestens ein Stutzen (5) angebracht ist, durch den das zu kühlende Fluid in den Stapelscheibenwärmeübertrager geführt oder aus diesem abgeleitet wird und zwischen dem Stutzen (5) und einer Bohrung im Gegenflansch (7), in die der Stutzen gesteckt wird, eine umlaufende Radialdichtung angeordnet ist.

3. Vorrichtung nach Anspruch 1 oder 2,
**dadurch gekennzeichnet, dass** die Vorrichtung zur Befestigung des Stapelscheibenwärmeübertragers am Gegenflansch (7) sich am Rand der unteren Verstärkungsplatte (3) befindet.

4. Vorrichtung nach einem der Ansprüche 1 bis 3,
**dadurch gekennzeichnet, dass** die Vorrichtung zur Befestigung des Stapelscheibenwärmeübertragers am Gegenflansch mindestens eine am Rand der unteren Verstärkungsplatte (3) des Stapelscheibenwärmeübertragers angeformte Lasche (5) umfasst.

5. Vorrichtung nach Anspruch 3 oder 4,
**dadurch gekennzeichnet, dass** die Vorrichtung zur Befestigung des Stapelscheibenwärmeübertragers mittels durch entsprechende Gewindebohrungen am Gegenflansch (7) gedrehte Schrauben (8) befestigt ist.

6. Vorrichtung nach Anspruch 3 oder 4,
**dadurch gekennzeichnet, dass** die Vorrichtung zur Befestigung des Stapelscheibenwärmeübertragers durch Verstiften mit dem Gegenflansch (7) verbunden wird.

7. Vorrichtung nach Anspruch 3 oder 4,
**dadurch gekennzeichnet, dass** die Vorrichtung zur Befestigung des Stapelscheibenwärmeübertragers durch Crimpen mit dem Gegenflansch (7) verbunden wird.

8. Vorrichtung nach Anspruch 3 oder 4,
**dadurch gekennzeichnet, dass** die Vorrichtung zur Befestigung des Stapelscheibenwärmeübertragers durch Klipsen mit dem Gegenflansch (7) verbunden wird.

9. Vorrichtung_nach Anspruch 3 oder 4,
**dadurch gekennzeichnet, dass** die Vorrichtung zur Befestigung des Stapelscheibenwärmeübertragers durch mindestens einen Splint mit dem Gegenflansch (7) verbunden wird.

10. Vorrichtung nach Anspruch 3 oder 4,
**dadurch gekennzeichnet, dass** die Vorrichtung zur Befestigung des Stapelscheibenwärmeübertragers durch Einrasten mit dem Gegenflansch (7) verbunden wird.

11. Vorrichtung nach Anspruch 3 oder 4,
**dadurch gekennzeichnet, dass** die Vorrichtung zur Befestigung des Stapelscheibenwärmeübertragers stoffschlüssig mit dem Gegenflansch (7) verbunden wird.

12. Vorrichtung nach Anspruch 2,
**dadurch gekennzeichnet, dass** die Radialdichtung (6) einen O-Dichtring umfasst.

13. Vorrichtung nach Anspruch 2,
**dadurch gekennzeichnet, dass** die Radialdichtung (6) einen X-Dichtring umfasst.

## Claims

1. Device for heat transfer, comprising a stacked-plate heat exchanger and a mating flange, the stacked-plate heat exchanger comprising:
- a number of trough-shaped plates (1) with an upright edge, the plates being stacked into each other with spacing and joined at the edge to form adjacent hollow chambers, and
- at both ends of the stacked-plate heat exchanger, terminating, likewise trough-shaped, reinforcing plates (2, 3), with a device for securing the whole heat exchanger stack to the mating flange (7) being provided at the edges of the reinforcing plate (3) facing the mating flange (7), the edges of which point away from the stack,
**characterised in that** the mating flange-side reinforcing plates (3) of the stacked-plate heat exchanger and the mating flange (7) are shaped such that the edge of the reinforcing plates (3) fits into a not necessarily entirely continuous groove (9) at the mating flange, and **in that** the mating flange-side reinforcing plate (3) is dimensioned such that a part of the edge overlaps the mating flange (7) positively.

2. Device according to claim 1,
**characterised in that** at least one connector (5), through which the fluid to be cooled is introduced into or discharged from the stacked-plate heat exchanger, is mounted on the mating flange-sided of the two reinforcing plates (3), and **in that** a continuous radial seal is located between the connector (5) and a bore in the mating flange (7) into which the connector is inserted.

3. Device according to claim 1 or 2,
**characterised in that** the device for securing the stacked-plate heat exchanger to the mating flange (7) is located at the edge of the lower reinforcing plate (3).

4. Device according to any of claims 1 to 3,
**characterised in that** the device for securing the stacked-plate heat exchanger to the mating flange comprises at least one lug (5) integrally formed at the edge of the lower reinforcing plate (3) of the stacked-plate heat exchanger.

5. Device according to claim 3 or 4,
**characterised in that** the device for securing the stacked-plate heat exchanger is secured by means of screws (8) tightened through corresponding threaded holes at the mating flange (7).

6. Device according to claim 3 or 4,
**characterised in that** the device for securing the stacked-plate heat exchanger is joined to the mating flange (7) by pinning.

7. Device according to claim 3 or 4,
**characterised in that** the device for securing the stacked-plate heat exchanger is joined to the mating flange (7) by crimping.

8. Device according to claim 3 or 4,
**characterised in that** the device for securing the stacked-plate heat exchanger is joined to the mating flange (7) by clipping.

9. Device according to claim 3 or 4,
**characterised in that** the device for securing the stacked-plate heat exchanger is joined to the mating flange (7) by at least one split pin.

10. Device according to claim 3 or 4,
**characterised in that** the device for securing the stacked-plate heat exchanger is joined to the mating flange (7) by latching.

11. Device according to claim 3 or 4,
**characterised in that** the device for securing the stacked-plate heat exchanger is joined to the mating flange (7) by adhesive force.

12. Device according to claim 2,
**characterised in that** the radial seal (6) comprises an O-ring.

13. Device according to claim 2,
**characterised in that** the radial seal (6) comprises an X-ring.

## Revendications

1. Dispositif pour la transmission de chaleur, comprenant un échangeur de chaleur à plaques empilées et une contre-bride, l'échangeur de chaleur à plaques empilées comportant :
un certain nombre de plaques en forme de bacs (1) avec un bord redressé, les plaques, pour former des chambres creuses voisines, étant empilées en étant espacées et emboîtées, avec leur bord, et assemblées, et
des plaques de renforcement (2, 3), également en forme de bacs, aux deux extrémités de l'échangeur de chaleur à plaques empilées, étant précisé qu'il est prévu sur les bords de la plaque de renforcement (3) qui est tournée vers une contre-bride (7) et dont les bords sont dirigés à l'opposé de l'empilement, un dispositif pour fixer tout l'empilement d'échangeur de chaleur à ladite contre-bride (7),
**caractérisé en ce que** celle des plaques de renforcement (3) de l'échangeur de chaleur à plaques empilées qui se trouve côté contre-bride et la contre-bride (7) sont formées de telle sorte que le bord de ladite plaque de renforcement (3) entre de manière ajustée dans une rainure (9) de la contre-bride, qui ne fait pas forcément tout le tour, et **en ce que** la plaque de renforcement (3) qui se trouve côté contre-bride est dimensionnée de telle sorte qu'une partie du bord recouvre par complémentarité de forme la contre-bride (7).

2. Dispositif selon la revendication 1,
**caractérisé en ce que** sur celle des deux plaques de renforcement (3) qui se trouve côté contre-bride est montée au moins une tubulure (5) par laquelle le fluide à refroidir arrive dans l'échangeur de chaleur à plaques empilées ou est évacué de celui-ci, et entre la tubulure (5) et un perçage de la contre-bride (7) dans lequel la tubulure est introduite, est disposé un joint d'étanchéité radial périphérique.

3. Dispositif selon la revendication 1 ou 2,
**caractérisé en ce que** le dispositif pour la fixation de l'échangeur de chaleur à plaques empilées à la contre-bride se trouve sur le bord de la plaque de renforcement (3) inférieure.

4. Dispositif selon l'une des revendications 1 à 3,
**caractérisé en ce que** le dispositif pour la fixation de l'échangeur de chaleur à plaques empilées à la contre-bride comprend au moins une attache (5) rapportée sur le bord de la plaque de renforcement (3) inférieure de l'échangeur de chaleur à plaques empilées.

5. Dispositif selon la revendication 3 ou 4,
**caractérisé en ce que** le dispositif pour la fixation de l'échangeur de chaleur à plaques empilées est fixé à l'aide de vis (8) vissées dans des trous filetés correspondants prévus sur la contre-bride (7).

6. Dispositif selon la revendication 3 ou 4,
**caractérisé en ce que** le dispositif pour la fixation de l'échangeur de chaleur à plaques empilées est relié à la contre-bride (7) par goupillage.

7. Dispositif selon la revendication 3 ou 4,
**caractérisé en ce que** le dispositif pour la fixation de l'échangeur de chaleur à plaques empilées est relié à la contre-bride (7) par sertissage.

8. Dispositif selon la revendication 3 ou 4,
**caractérisé en ce que** le dispositif pour la fixation de l'échangeur de chaleur à plaques empilées est relié à la contre-bride (7) par clipsage.

9. Dispositif selon la revendication 3 ou 4,
**caractérisé en ce que** le dispositif pour la fixation de l'échangeur de chaleur à plaques empilées est relié à la contre-bride (7) à l'aide d'au moins une goupille fendue.

10. Dispositif selon la revendication 3 ou 4,
**caractérisé en ce que** le dispositif pour la fixation de l'échangeur de chaleur à plaques empilées est relié à la contre-bride (7) par enclenchement.

11. Dispositif selon la revendication 3 ou 4,
**caractérisé en ce que** le dispositif pour la fixation de l'échangeur de chaleur à plaques empilées est relié d'une seule pièce à la contre-bride (7).

12. Dispositif selon la revendication 2,
**caractérisé en ce que** le joint d'étanchéité radial (6) comprend un joint torique.

13. Dispositif selon la revendication 2,
**caractérisé en ce que** le joint d'étanchéité radial (6) comprend un joint en X.
